# FASCICULE DE BREVET EUROPEEN

(11) **EP 0 231 134 B1**
(45) Date de publication et mention de la délivrance du brevet: **03.10.1990**
(21) Numéro de dépôt: 87400015.1
(22) Date de dépôt: 07.01.1987
(51) Int. Cl.: E02D 23/08, E02D 29/06

(54) **Procédé pour le positionnement précis par échouage, en mer ou en rivière, d'une structure préfabriquée, et ouvrage maritime ou fluvial obtenu par ledit procédé**
Verfahren zur genauen Ortsbestimmung eines vorgefertigten Bauwerks durch Absenken auf den Meeres- oder Flussboden und nach diesem Verfahren hergestelltes Meeres- oder Flussbauwerk
Method for precisely positioning a prefabricated structure by sinking into the sea or into a river, and maritime or fluvial construction obtained by said method

(30) Priorité: 15.01.1986 FR 8600482
(43) Date de publication de la demande: 05.08.1987
(73) Titulaire: GTM-ENTREPOSE, F-92003 Nanterre (FR)
(72) Inventeur: Blanc, Pierre, F-13100 Aix-en-Provence (FR)
(74) Mandataire: Lefebure, Gérard

(56) Documents cités:
- CA-A- 1 189 331
- DE-A- 1 759 994
- DE-A- 2 901 957
- DE-C- 729 334
- FR-A- 1 277 200

## Description

La présente invention concerne un procédé pour mettre en place une structure préfabriquée sur un fond marin ou fluvial, ladite structure préfabriquée étant capable de flotter et, après avoir été mise en flottaison et remorquée jusqu'au site désiré, étant échouée sur le fond par lestage.

En matière de travaux maritimes ou fluviaux (plateformes en mer, tunnels immergés, traversées sous-fluviales, ponts, etc.), on a recours chaque fois que cela est possible à des structures préfabriquées, qui sont ensuite amenées par flottaison et échouées à leur emplacement définitif.

On cherche en effet à diminuer autant que possible la quantité de travaux à effectuer à l'emplacement de l'ouvrage, au profit de la préfabrication, car celle-ci s'effectue à terre ou dans une forme de radoub et, par conséquent, dans de meilleures conditions de délais, de coûts, de qualité de l'ouvrage et de sécurité du personnel d'exécution.

Le recours à la préfabrication est limité, voire rendu impossible, lorsque les tolérances de positionnement requises pour l'ouvrage à construire sont incompatibles avec les tolérances qu'il est possible d'atteindre par échouage, ces dernières étant de un à plusieurs mètres. C'est notamment le cas pour les ponts à travées multiples, pour lesquels les tolérances de positionnement exigées pour les piles, pylônes et travées ont pour ordre de grandeur la dizaine de centimètre. Dans ce cas, on utilise soit la construction en place de la totalité de l'ouvrage, soit une préfabrication limitée à une partie de l'ouvrage dont le reste est ensuite construit à l'emplacement définitif, par exemple préfabrication et échouage de la fondation à plus ou moins 2 m près, puis construction de la pile sur la fondation échouée avec les tolérances requises. Un exemple de préfabrication limitée d'une fondation, puis d'échouage (fonçage) et construction du restant de la fondation sur le site de l'ouvrage est décrit dans le brevet FR 1 277 200. Toutefois, dans ce dernier cas, étant donné la précision relativement médiocre avec laquelle il est possible de positionner par échouage la fondation préfabriquée, il est parfois nécessaire de prévoir une fondation ayant des dimensions suffisamment grandes pour que, après que cette dernière a été échouée, la pile du pont puisse être ensuite construite sur la fondation avec une position et avec une orientation précises par rapport aux autres piles du pont déjà construites. Ceci impose donc d'avoir des fondations préfabriquées ayant des dimensions plus importantes que celles qui seraient strictement nécessaires pour recevoir une pile de pont. En toure, même si une partie de l'ouvrage peut être préfabriquée à terre, une quantité importante de travaux reste à effectuer sur le site définitif de l'ouvrage (construction de la pile, construction ou montage du pylône, mise en place du tablier ou des travées du pont, etc.).

En fait, l'imprécision des manoeuvres d'échouage (un à plusieurs mètres) a plusieurs causes. D'une part, il est pratiquement impossible d'immobiliser totalement une structure flottante soumise à l'action de la houle et des courants. La structure que l'on souhaite immobiliser avant échouage par des lignes d'amarrage est en fait soumise à des mouvements plus ou moins périodiques, dont l'amplitude est fonction de la raideur des amarres et des sollicitations dues au courant, à la houle ou au vent. On peut diminuer l'amplitude des mouvements en raccourcissant les amarres (ou en augmentant leur raideur), mais alors les efforts dans les amarres augmentent également et on est rapidement limité par la taille des dispositifs d'amarrage (câbles, ancres, corps morts, etc.). D'autre part, l'absence de point fixe rend délicates et imprécises les opérations topographiques de repérage et, par suite, le guidage et le positionnement avant échouage. Même dans le cas où on dispose d'un point fixe comme 1"'île mobile" ou plate-forme auto-élévatrice du brevet 1 277 200, la position d'échouage de la fondation et son orientation restent imprécises, car elles dépendent grandement non seulement de la raideur des suspentes par lesquelles le caisson à foncer est suspendu à l'île mobile, mais aussi de la précision avec laquelle l'île mobile avait été elle-même préalablement échouée sur le fond grâce à ses piliers de support mobiles verticalement, précision qui ne peut être que médiocre pour les raisons exposées plus haut.

La présente invention a donc principalement pour but de fournir un procédé permettant d'échouer une structure préfabriquée, en particulier une fondation pour une pile de pont, avec une position et une orientation précises sur un fond marin ou fluvial.

A cet effet, le procédé de la présente invention est caractérisé en ce qu'il consiste à entourer au moins partiellement ladite structure préfabriquée par un caisson flottant, tout en laissant un jeu de plusieurs mètres entre le caisson et la structure, puis, lorsque l'ensemble flottant formé par le caisson et par la structure se trouvent au site où la structure doit être échouée, à donner audit ensemble une position et une orientation approximatives convenables, à échouer ensuite le caisson sur le fond par ballastage, et à échouer la structure avec une position et une orientation précises sur le fond, en lestant ladite structure et en se servant du caisson échoué comme point fixe pour le positionnement et l'orientation de la structure.

D'autres caractéristiques et avantages de l'invention apparaîtront mieux au cours de la description qui va suivre et qui est donnée en référence aux dessins annexés sur lesquels:
la figure 1 montre moitié en vue de dessus et moitié en coupe horizontale, une fondation préfabriquée pour une pile de pont et un caisson préfabriqué utilisable pour la mise place de la fondation sur un fond marin ou fluvial.
La figure 2 est une vue en coupe suivant la ligne II-II de la figure 1.
Les figures 3 à 10 montrent schématiquement, soit en vue de dessus, soit en coupe verticale, diverses phases du procédé de la présente invention.
La figure 11 montre, en élévation latérale, un élément préfabriqué de pont pouvant être mis en place sur un fond marin ou fluvial par le procédé de la présente invention.
Les figures 12 à 16 montrent schématiquement certaines des phases de mise en place de l'élément de pont de la figure 11.
La figure 17 montre schématiquement, en vue de dessus, une autre forme de caisson susceptible d'être utilisée pour la mise en oeuvre du procédé de l'invention.

Sur les figures 1 et 2, on a représenté, à titre d'exemple, une fondation préfabriquée 1, qui est destinée à supporter une pile de pont et qui est entourée, avec un jeu radial important (au moins 2 mètres), par un caisson préfabriqué 2 ayant, en vue de dessus, la forme d'un anneau, de préférence fermé. La fondation 1 et le caisson 2 se présentent sous la forme de structures creuses, métalliques ou en béton ou en partie métallique et en partie en béton, comportant des compartiments 3 et 4, respectivement, qui permettent aux structures 1 et 2 de flotter et qui sont susceptibles d'être remplis d'eau ou d'une matière solide (sable, graviers, béton, etc.) pour l'échouage desdites structures. Des ouvertures (non montrées) peuvent être prévues à la partie inférieure des compartiments 3 et à la partie inférieure des compartiments 4, pour permettre aux compartiments homologues de communiquer entre eux. Comme cela est connu dans les techniques d'échouage, au moins certains des compartiments 3 et des compartiments 4 sont équipés de vannes et de pompes (non montrées) permettant le remplissage des compartiments 3 et 4 avec de l'eau (ballastage) ou leur vidange (déballastage).

La fondation 1 et le caisson 2 sont préfabriqués à terre ou dans une forme de radoub. Le caisson 2 peut être réalisé d'une seule pièce comme montré sur la figure 1, auquel cas la fondation 1 et le caisson 2 sont construits sur le même site, ou le caisson 2 peut être construit en deux parties 2a et 2b (figures 10 et 17) susceptibles d'être fixées l'une à l'autre de manière détachable, auquel cas la fondation 1 et le caisson 2 peuvent être construits sur des sites séparés. Dans les deux cas, le caisson 2 peut être construit en premier, puis mis en flottaison et remorqué jusque dans un bassin et échoué sur le fond dudit bassin, puis, après avoir évacué l'eau contenue dans l'espace intérieure délimitée par le caission, celui-ci peut servir de forme de radoub pour la construction de la fondation 1.

Une fois que la fondation 1 a été construite et mise en flottaison, le caisson 2 est placé autour de la fondation 1 s'il ne s'y trouvait pas déjà, et il est mis en flottaison. Ensuite, la fondation 1 et le caisson 2 sont remorqués ensemble jusqu'au site où la fondation 1 doit être échouée sur un fond marin ou fluvial. Au moins pendant cette phase de remorquage, des défenses d'accostage 5 (figure 4) sont disposées entre la fondation 1 et le caisson 2 afin d'éviter qu'ils s'entrechoquent. De préférence, pendant cette phase de remorquage, la fondation 1 et le caisson 2 sont aussi amarrés l'un à l'autre par des câbles (non montrés) afin de limiter autant que possible les mouvements relatifs de la fondation 1 par rapport au caisson 2.

Une fois que la fondation 1 et le caisson 2 ont été amenés au-dessus du site où la fondation 1 doit être échouée, et pendant que la fondation 1 est encore amarrée au caisson 2, ce dernier est relié par plusieurs lignes d'amarrage, par exemple quatre lignes 6a-6d (figure 3) à un nombre correspondant de points d'ancrage 7a-7d, par exemple des pieux sous-marin d'ancrage préalablement installés et convenablement balisés. Bien que la figure 3 ne montre que quatre lignes d'amarrage 6a-6d, un plus grand nombre de lignes peut être prévu si cela est nécessaire. A son autre extrémité, chacune des lignes d'amarrage 6a-6d est reliée à un treuil correspondant 8a, 8b, 8c ou 8d, respectivement, installé sur le caisson 2. Sur la figure 3, on a également indiqué en 9 et en 10 respectivement la position et l'orientation souhaitées pour la fondation 1, l'axe 10 étant par exemple l'axe longitudinal du point à construire. A l'aide des lignes d'amarrage 6a-6d et des treuils 8a-8d, on règle ensuite la position et l'orientation de l'ensemble formé par la fondation 1 et par le caisson 2, de telle manière qu'elles coïncident approximativement avec la position 9 et avec l'axe 10. Cette opération de réglage est également effectuée à l'aide de systèmes optiques de mesure, par exemple des systèmes de visée à laser, en prenant comme point de référence des points fixes situés à terre ou des structures, par exemple des piles de pont, déjà mises en place.

Une fois que la position et l'orientation de la fondation 1 et du caisson 2 ont été réglées comme indiqué plus haut, les opérations d'échouage peuvent alors commencer. Partant de la position représentée sur la figure 4, dans laquelle la fondation 1 et le caisson 2 sont tous les deux flottants, les compartiments 4 du caisson 2 sont d'abord remplis d'eau comme montré sur la figure 5 afin d'échouer le caisson 2 sur le fond marin ou fluvial 11. A cause des divers facteurs mentionnés plus haut (courants, houle, vent), la précision d'échouage est relativement médiocre (environ plus ou moins 2m). Il est donc nécessaire d'échouer la fondation 1 avec une précision et une orientation beaucoup plus précises pour qu'elles soient compatibles avec les tolérances de positionnement requises pour l'ouvrage à construire. A cet effet, la quantité d'eau introduite dans les compartiments 4 du caisson 2 est suffisamment grande pour que, après avoir été échoué, le caisson 2 ait une position stable sur le fond 11, c'est-à-dire pour que les courants, la houle et le vent n'aient pas d'influence sur la position du caisson 2. Ensuite, la position et l'orientation de la fondation 1 sont réglées de manière à les mettre en coïncidence avec la position 9 et avec l'axe 10 (figure 6). Ce réglage peut être par exemple effectué en utilisant des lignes d'amarrage 12a-12d et des treuils 13a-13d installés sur le caisson 2. Les treuils 13a-13d peuvent être éventuellement les mêmes que les treuils 8a-8d qui avaient été utilisés précédemment pour effectuer le positionnement grossier du caisson 2 à l'aide des lignes d'amarrage 6a-6d. Dans ces conditions, le réglage de la position et de l'orientation de la fondation 1 peut être effectué avec une bonne précision (environ plus ou moins 10 cm), c'est-à-dire avec une précision compatible avec les tolérances de positionnement requises pour la construction du pont. En effet, le réglage de la position et de l'orientation de la fondation 1 est effectué en se servant du caisson 2 comme point fixe puisque, après avoir été échoué, celui-ci est parfaitement stable. En outre, étant donné que la fondation 1 est maintenant à l'abri du caisson 2 échoué, elle n'est plus soumise aux effets des courants et de la houle. Enfin, étant donné que le caisson est relativement proche de la fondation 1, les marres 12a-12d sont nettement plus courtes que les amarres 6a-6d et, par suite, sont beaucoup plus "rigides" que des dernières.

Il y a lieu de noter que le réglage précis de la position et de l'orientation de la fondation 1 peut être effectué alors que la fondation 1 est encore flottante (figure 5) ou après que les compartiments 3 de la fondation 1 ont été remplis d'eau (figure 7). Dans le second cas, on introduit dans les compartiments 3 de la fondation 1 la quantité d'eau juste suffisante pour que la partie inférieure de la fondation se trouve approximité immédiate du fond 11, mais sans être en contact avec lui.

Après que la position et l'orientation de la fondation 1 ont été réglées de manière précise, on la leste avec une quantité de lest juste suffisante pour l'échouer sur le fond avec un faible poids apparent. On règle ensuite l'assiette, la gîte et le niveau de la fondation 1. Cette opération de réglage peut être effectuée selon l'une quelconque des techniques connues en matière d'échouage, par exemple au moyen de plusieurs vérins 14 (figure 8) et/ou au moyen de plusieurs coussins 15 (figure 2) initialement prévus à la périphérie de la base de la fondation 1. Lorsque des coussins 15 sont utilisés, ceux-ci sont "gonflés" en y injectant du ciment. Ensuite, après que l'assiette, la gîte et le niveau de la fondation ont été réglés, du ciment est injecté sous la fondation 1, entre celle-ci et le fond 11, afin de créer une assise 16. Après la prise du ciment de l'assise 16, la fondation 1 est définitivement maintenue en place sur le fond 11 soit par gravité, en effectuant un lestage supplémentaire de la fondation 1, par exemple en remplissant ses compartiments 3 avec une quantité supplémentaire d'eau ou avec du sable, des graviers ou du béton comme montré dans la figure 9, soit par ancrage au moyen de pieux qui sont enfoncés dans le fond 11 et rendus solidaires de la fondation 11.

Ensuite, ou bien le caisson 2 est laissé en place après avoir été éventuellement recentré par rapport à la fondation 1 d'une manière qui sera décrite plus loin, ou bien, si le caisson 2 est réalisé en deux parties détachables 2a et 2b, il peut être remis en flottaison, en évacuant l'eau contenu dans ses compartiments 4 (figure 9), et ses deux parties 2a et 2b peuvent être détachées l'une de l'autre, séparées de la fondation 1 (figure 10) et réutilisées pour la mise en place d'une autre structure ou fondation d'une manière semblable à celle qui a été décrite ci-dessus.

Dans la technique antérieurement connue d'échouage, la précision d'échouage de la fondation était relativement médiocre, de sorte que, comme on l'a déjà indiqué plus haut, cela obligeait à construire les éléments restants du pont, en particulier les piles et les pylônes sur le site même des fondations, après leur échouage. Etant donné que le procédé de la présente invention permet d'échouer la fondation 1 avec une précision beaucoup plus grande que par la technique d'échouage antérieurement connue, il devient possible de préfabriquer à terre non seulement la fondation 1 avec les appuis 17 (figures 1 et 2) destinés à recevoir la pile du pont, mais aussi la pile elle-même, le pylône et éventuellement le tablier du pont.

Dans le cas où la fondation a une flottabilité suffisante pour supporter la superstructure, celle-ci peut être préfabriquée et assemblée à terre ou dans un port sur la fondation, puis l'ensemble peut être remorqué, positionné et échoué comme décrit plus haut.

Par contre, si la fondation n'a pas une flottabilité suffisante pour supporter la superstructure, on peut utiliser la plus grande flottabilité du caisson de la manière suivante.

Pour la description qui va suivre, on supposera que la pile du pont est par exemple constituée par quatre pieds tubulaires 18 (figure 11) ayant un écartement corespondant à celui des appuis 17 de la fondation 1 (figures 1 et 2), et par une structure d'appui 19 pour le tablier 20 du pont. La structure d'appui 19, qui est fixée à l'extrémité supérieure des pieds 18, peut être par exemple constituée par un cadre horizontal, dont les côtés sont formés par des éléments tubulaires ou par des poutres appropriées. Dans l'exemple représenté sur la figure 11, le pylône 21 est constitué par quatre éléments tubulaires dont les extrémités inférieures sont fixées à la structure d'appui 19 et dont les extrémités supérieures sont réunies et fixées les unes aux autres de manière à former une sorte de pyramide. Le tablier 20 est monté en double cantilever sur la structure d'appui 19 et des haubans 22 sont tendus entre le tablier 20 et l'extrémité supérieure du pylône 21.

L'assemblage de la pile 18, 19, du tablier 20, du pylône 21 et des haubans 22 est effectué dans un port après que le caisson 2 a été cosntruit, soit pendant qu'il est encore dans une forme de radoub, soit après l'avoir provisoirement échoué sur le fond d'un bassin. Les quatre pieds 18 et la structure d'appui 19 sont tout d'abord montés sur le caisson 2 au moyen de pieds provisoires 23, dont les extrémités inférieures reposent sur le caisson 2 en des points 24 (figure 1) préalablement aménagés à cet effet, par l'intermédiaire d'appuis 25 (figure 2) réglables en hauteur et éventuellement en translation (vérins hydrauliques et patins glissants). Ensuite, le pylône 21 et le tablier 20 sont montés sur la structure d'appui 19 et les haubans 22 sont convenablement tendus.

Ensuite, la fondation 1 et le caisson 2, supportant la superstructure 18-22, sont mis en flottaison et remorqués jusqu'au site où la fondation 1 doit être échouée. Ensuite, la fondation 1 est échouée avec une position et une orientation précises de la manière décrite plus haut en faisant référence aux figures 3 à 9.

Une fois que la fondation 1 a été définitivement échouée, le caisson 2 est remis légèrement en flottaison en déballastant partiellement ses compartiments 4, de telle façon que le caisson soit soulevé de quelques dizaines de centimètres au-dessus du fond 11 comme montré dans la figure 12. Ensuite, le caisson 2 est recentré par rapport à la fondation 1 en se servant de celle-ci comme point fixe. En même temps, le caisson 2 est convenablement orienté de telle façon que les pieds 18 de la pile du pont viennent respectivement au-dessus des appuis 17 de la fondation 1 et de telle façon que le tablier 20 soit convenablement aligné avec l'axe 10 (figure 13), c'est-à-dire avec l'axe longitudinal désiré pour le pont s'il s'agit du premier élément de pont qui est en cours de pose, ou avec d'autres éléments de pont précédemment mis en place. Comme montré dans la figure 13, le réglage de la position et de l'orientation du caisson 2 peut être par exemple effectué au moyen des mêmes lignes d'amarrage 12a-12detdes mêmes treuils 13a13_{d} que ceux qui avaient été utilisés précédemment pour le positionnement et pour l'orientation de la fondation 1.

Une fois que le caisson 2 a été correctement positionné et orienté, on remplit à nouveau d'eau ses compartiments 4 de manière à l'échouer sur le fond 11 (figure 14). Ensuite, à l'aide des appuis réglables 25 (figure 15), on règle de manière précise le niveau et, éventuellement la position et l'orientation de la superstructure 18-22 en ser servant du caisson échoué 2 comme point fixe, de telle façon que la superstructure ait une position, une orientation et un niveau appropriés par rapport à la fondation 1 et aussi par rapport aux autres éléments de pont déjà mis en place. Ces réglages peuvent être effectués avec précision à l'aide des appuis réglables 25 et à l'aide de systèmes optiques de mesure de précision, par exemple des systèmes à visée laser.

Ensuite, les pieds 18 de la pile du pont sont fixés à la fondation 1, par exemple par soudage, par boulonnage ou par du béton coulé en place, comme cela est montré schématiquement en 26 dans la figure 15. Ensuite, la charge de la superstructure 18-22 est tranférée à la fondation 1, par exemple en rétractant les tiges de piston des vérins hydrauliques contenus dans les appuis réglables 25. Ensuite, les pieds provisoires 23 sont détachés de la structure d'appui 19 et du caisson 2, et ils sont ensuite enlevés et démolis ou réutilisés pour supporter d'autres superstructures sur d'autres caissons. De même, les amarres 12a-12d, les treuils 8a-8d, 13a-13d et les appuis réglables 25 sont démontés et enlevés pour être réutilisés avec un autre caisson.

Dans le cas où le caisson 2 est en deux parties détachables 2a et 2b, le caisson 2 peut être remis en flottaison, par déballastage de ses compartiments 4, et ses deux parties 2a et 2b peuvent être désassemblées, séparées de la fondation 1 et réutilisées pour la mise en place d'une autre fondation.

Toutefois, le caisson 2 peut être avantageusement laissé en place de manière à protéger la fondation 1 contre des collisions susceptibles de se produire avec des navires. Dans ce cas, on effectue un lestage supplémentaire du caisson 2, en remplissant ses compartiments 4 avec une quantité supplémentaire d'eau ou avec du sable, du gravier, du béton ou autre matière pesante de remplissage comme montré en 27 dans la figure 16. Alternativement, le caisson 2 pourrait être ancré sur le fond 11 par exemple au moyen de pieux convenablement enfoncés dans le fond 11 et rendus solidaires du caisson 2. On notera que le lestage supplémentaire ou l'ancrage du caisson 2 peut être effectué soit immédiatement après l'échouage du caisson 2 (figure 14) et avant le réglage précis de la position, de l'orientation et du niveau de la superstructure 18-23, soit à un moment quleconque après que ce réglage précis a été effectué.

La figure 7 montre, en vue de dessus, une autre forme de caisson flottant 2' susceptible d'être utilisé pour la mise en oeuvre du procédé de la présente invention. Comme montré dans la figure 17, le caisson 2' peut avoir une forme rectangulaire et être composé d'une seule pièce ou de deux parties 2'a et 2'b fixées l'une à l'autre de manière détachable afin que, lorsque la fondation 1 et le caisson 2' sont construits indépendamment l'un de l'autre sur des sites différents, le caisson 2' puisse être placé autour de la fondation 1 après qu'ils ont été mis en flottaison.

Il va de soi que les formes d'exécution qui ont été décrites ci-dessus ont été données à titre d'exemple purement indicatif et nullement limitatif, et que de nombreuses modifications peuvent être facilement apportées par l'homme de l'art sans pour autant sortir du cadre de la présente invention. C'est ainsi notamment que, si le caisson 2 ou 2' est formé de deux parties détachables, la mise en place du caisson 2 ou 2' autour de la structure 1 peut être effectuée non pas dans un port, mais en dehors du port ou sur le site où la structure 1 doit être échouée, la structure 1 et le caisson 2 ou 2' étant alors remorqués séparément jusqu'au site où ils sont assemblés. En outre, bien que la présente invention ait été décrite ci-dessus à propos du positionnement par échouage d'une fondation pour une pile de pont le procédé de la présente invention peut être également utilisé pour positionner par échouage d'autres structures, comme par exemple des éléments préfabriqués de tunnel sous-marin. Dans ce cas, le caisson 2 peut ne pas entourer complètement la structure 1 et il peut être par exemple constitué seulement par la partie 2'a montré dans la figure 17.

## Revendications

1. Procédé pour mettre en place une structure préfabriquée sur un fond marin ou fluvial, ladite structure préfabriquée (1) étant capable de flotter et, après avoir été mise en flottaison et remorquée jusqu'au site désiré, étant échouée sur le fond par lestage, caractérisé en ce qu'il consiste à entourer au moins partiellement ladite structure préfabriquée (1) par un caisson flottant (2, 2'), tout en laissant un jeu de plusieurs mètres entre le caisson et la structure, puis, lorsque l'ensemble flottant formé par le caisson et par la structure se trouve au site où la structure doit être échouée, à donner audit ensemble une position et une orientation approximatives convenables, à échouer ensuite le caisson sur le fond par ballastage, et à échouer la structure avec une position et une orientation précises sur le fond, en lestant ladite structure et en se servant du caisson échoué comme point fixe pour le positionnement et l'orientation de la structure.

2. Procédé selon la revendication 1, caractérisé en ce que, pour échouer la structure (1) sur le fond, on règle d'abord la position et l'orientation de la structure en se servant du caisson échoué (2, 2') comme point fixe, puis on leste la structure avec une quantité de lest juste suffisante pour l'échouer sur le fond marin ou fluvial avec un faible poids apparent, puis on règle l'assiette, la gîte et le niveau de la structure, et on injecte ensuite un ciment sous la structure.

3. Procédé selon la revendication 1, caractérisé en ce que, pour échouer la structure (1) sur le fond, on la leste tout d'abord avec une quantité de lest juste suffisante pour que la partie inférieure de la structure arrive à proximité immédiate du fond marin ou fluvial, on règle ensuite la position et l'orientation de la structure sur le fond en se servant du caisson échoué (2, 2') comme point fixe, on leste la structure avec une quantité supplémentaire de lest juste suffisante pour l'échouer sur le fond avec un faible poids apparent, on règle ensuite l'assiette, la gîte et le niveau de la structure, et on injecte ensuite un ciment sous la structure.

4. Procédé selon la revendication 2 ou 3, caractérisé en ce qu'après la prise du ciment, on effectue un lestage supplémentaire de la structure (1) pour l'échouer définitivement et la maintenir définitivement en place par gravité.

5. Procédé selon l'une quelconque des revendications 2 à 4, caractérisé en ce qu'après la prise du ciment, on ancre la structure (1) au fond pour la maintenir définitivement en place.

6. Procédé selon l'une quelconque des revendications 1 à 5, caractérisé en ce qu'après que ladite structure (1) a été échouée sur le fond avec une position et une orientation précises, le caisson (2, 2') est remis en flottaison, séparé de la structure (1) et rétuilisé pour la mise en place d'une autre structure.

7. Procédé selon l'une quelconque des revendications 1 à 5, dans lequel la structure préfabriquée (1) est une fondation destinée à supporter une superstructure (18-22) non flottante et de grande hauteur, caractérisé en ce qu'il consiste à préfabriquer à terre la superstructure (18-22), à monter la superstructure préfabriquée sur le caisson flottant (2, 2') au moyen d'une structure de support provisoire (23) et à remorquer jusqu'au site désiré l'ensemble formé par le caisson flottant (2, 2'), par la superstructure (18-22) et aussi par la fondation (1) si le caisson (2, 2') a déjà été placé autour de ladite fondation, et en ce que, après que la fondation (1) a été échouée sur le fond avec une position et une orientation précises et après que son assiette, sa gîte et son niveau ont été réglés, on renfloue légèrement le caisson (2, 2') par déballastage de manière à le soulever légèrement au-dessus du fond, on règle ensuite la position et l'orientation du caisson (2, 2') supportant la superstructure (18-22) en se servant de la fondation échouée (1) comme point fixe, on échoue ensuite à nouveau le caisson (2, 2') sur le fond par ballastage, on règle ensuite de manière précise le niveau de la superstructure (18-22) en se servant du caisson échoué (2, 2') comme point fixe, de telle façon que la superstructure ait une position, une orientation et un niveau appropriés par rapport à la fondation (1) et, le cas échéant, aussi par rapport à d'autres superstructures déjà installées, on relie ensuite la superstructure (18-22) à la fondation (1), on transfère la charge de la superstructure à la fondation et on détache de la superstructure (18-22) la structure de support provisoire (23) et on l'enlève du caisson (2, 2').

8. Procédé selon la revendication 7, caractérisé en ce que, après enlèvement de la structure de support provisoire (23), le caisson (2, 2') est remis en flottaison, séparé de la fondation (1) et réutilisé pour la mise en place d'une autre fondation.

9. Procédé selon la revendication 7, caractérisé en ce que, après que le caisson (2, 2') a été à nouveau échoué, on le leste davantage et on le laisse en place pour qu'il serve de protection contre les chocs pour la fondation (1) en cas de collision avec un navire.

## Patentansprüche

1. Verfahren zum Aufstellen eines vorgefertigten Bauwerks auf einem Meeres- oder Flußboden, bei dem das besagte vorgefertigte Bauwerk (1) schwimmfähig ist und, nachdem es zu Wasser gelassen und bis zum gewünschten Standort geschleppt wurde, mittels Ballast auf den Boden abgesenkt wird, dadurch gekennzeichnet, daß es darin besteht, das besagte vorgefertigte Bauwerk (1) mindestens teilweise durch einen schwimmenden Senkkasten (2, 2') unter Belassung eines Spiels von mehreren Metern zwischen dem Senkkasten und dem Bauwerk zu umgeben und, wenn die durch den Senkkasten und das Bauwerk gebildete Gruppe sich an der Stelle befindet, an der das Bauwerk abgesenkt werden soll, dieser Gruppe eine geeignete, ungefähre Position und Richtung zu geben, anschließend den Senkkasten mittels Ballast auf den Boden abzusenken und das Bauwerk mit einer genauen Position und Richtung durch Beladen mit Ballast und unter Benutzung des abgesenkten Senkkastens als Festpunkt für das Positionieren und Ausrichten des Bauwerks auf den Boden abzusenken.

2. Verfahren gemäß Patentanspruch 1, dadurch gekennzeichnet, daß man zum Absenken des Bauwerks (1) auf den Boden zunächst die Position und Richtung des Bauwerks unter Benutzung des abgesenkten Senkkastens (2, 2') als Festpunkt bestimmt, dann das Bauwerk mit einer Menge Ballast belädt, die eben ausreicht, um es mit einem geringem Scheingewicht auf den Meeres-oder Flußboden abzusenken, anschließend Lage, Krängung und Horizontalausrichtung bestimmt, und dann unter das Bauwerk Zement einspritzt.

3. Verfahren gemäß Patentanspruch 1, dadurch gekennzeichnet, daß man zum Absenken des Bauwerks (1) auf den Boden das Bauwerk zunächst mit einer Menge Ballaste belädt, die eben dazu ausreicht, den unteren Teil des Bauwerks in unmittelbare Nähe des Meeres- oder Flußbodens gelangen zu lassen, daß man anschließend die Position und Richtung des Bauwerks auf dem Boden unter Benutzung des abgesenkten Senkkastens (2, 2') als Festpunkt bestimmt, daß man das Bauwerk mit einer zusätzlich Menge Ballast belädt, die eben ausreicht, um es mit einem geringen Scheingewicht auf den Boden abzusenken, daß man dann die Lage, die Krängung und die Horizontalausrichtung des Bauwerks bestimmt, und daß man anschließend Zement unter das Bauwerk einspritzt.

4. Verfahren gemäß Patentanspruch 2 oder 3, dadurch gekennzeichnet, daß man nach Abbinden des Zements das Bauwerk (1) mit zusätzlichem Ballast belädt, um es endgültig abzusenken und endgültig durch Schwerkraft an seinem Platz festzuhalten.

5. Verfahren gemäß irgendeinem der Patentansprüche 2 bis 4, dadurch gekennzeichnet, daß man nach dem Abbinden des Zements das Bauwerk (1) am Boden verankert, um es endgültig an seinem Platz festzuhalten.

6. Verfahren gemäß irgendeinem der Patentansprüche 1 bis 5, dadurch gekennzeichnet, daß der Senkkasten (2, 2') nach dem Absenken des Bauwerks (1) auf den Boden mit genauer Position und Richtung wieder schwimmfähig gemacht, vom Bauwerk (1) getrennt und erneut für das Installieren eines anderen Bauwerks verwendet wird.

7. Verfahren gemäß irgendeinem der Patentansprüche 1 bis 5, bei dem das vorgefertigte Bauwerk (1) ein Fundament ist, das zum Tragen eines nicht schwimmenden Oberbus (18-22) von großer Höhe bestimmt ist, dadurch gekennzeichnet, daß es darin besteht, den Oberbau (18-22) an Land vorzufertigen, den vorgefertigten Oberbau mittels einer provisorischen Tragekonstruktion (23) auf den schwimmenden Senkkasten (2, 2') zu montieren und die durch den schwimmenden Senkkasten (2, 2'), den Oberbau (18-22) sowie auch falls der Senkkasten (2, 2') bereits um das besagte Fundament herum angeordnet wurde-durch das Fundament (1) gebildete Gruppe bis zum gewünschten Ort zu schleppen, sowie darin, daß man, nachdem das Fundament (1) mit genauer Position und Richtung auf den Boden abgesenkt wurde und nachdem seine Lage, seine Krängung und seine Horizontalausirchtung bestimmt wurden, den Senkkasten (2,2') so durch Entfernen von Ballast leicht anhebt, daß er etwas über dem Boden schwebt, daß man anschließend die Position und die Richtung des den Oberbau (18-22) tragenden Senkkastens (2, 2') bestimmt, indem man das abgesenkte Fundament (1) als Festpunkt benutzt, daß man anschließend den Senkkasten (2, 2') erneut mittels Ballast auf den Boden absenkt, daß man dann genau die Horizontalausrichtung des Oberbaus (18-22) bestimmt, indem man den abgesenkten Senkkasten (2, 2') als Festpunkt benutzt, so daß der Oberbau eine geeignete Position, Richtung und Horizontalausrichtung zum Fundament (1) und gegebenenfalls auch zu anderen, bereits intallierten Oberbauten hat, daß man anschließend den Oberbau (18-22) mit dem Fundament (1) verbindet, daß man die Last des Oberbaus auf das Fundament überträgt und daß man die provisorische Tragekonstruktion (23) vom Oberbau (18-22) löst und vom Senkkasten (2, 2') entfernt.

8. Verfahren gemäß Patentanspruch 7, dadurch gekennzeichnet, daß der Senkkasten (2, 2') nach dem Entfernen der provisorischen Tragekonstruktion (23) wieder zum Schwimmen gebracht, vom Fundament (1) getrennt und erneut für die Installierung eines anderen Fundaments verwendet wird.

9. Verfahren gemäß Patentanspruch 7, dadurch gekennzeichnet, daß man den Senkkasten (2, 2') nach erneutem Absenken mit weiterem Ballast beschwert und an Ort und Stelle beläßt, damit er im Fall eines Zusammenstoßes mit einem Schiff als Rammschutz für das Fundament (1) dient.

## Claims

1. Process for positioning a pre-fabricated structure on a sea or river bottom, the said pre- fabricated structure (1) being capable of floating, and, after being made to float and towed to the desired site, being sunk to the bottom by ballasting, characterised in that it consists in surrounding the said prefabricated structure (1) at least partly by a floating caisson (2, 2') while leaving a play of several metres between the caisson and the structure, then, once the floating unit formed by the caisson and by the structure is at the site where the structure is to be sunk, positioning and orientating the said unit approximately correctly, then sinking the caisson to the bottom by ballasting, and sinking the structure at a precise position and with a precise orientation to the bottom, ballasting the said structure and using the sunken caisson as a fixed point for positioning and orientating the structure.

2. Process according to Claim 1, characterised in that, to sink the structure (1) to the bottom, first the position and orientation of the structure are adjusted using the sunken caisson (2, 2') as a fixed point, then the structure is ballasted to give it an apparent low weight by a quantity of ballast just sufficient to sink it to the sea or river bottom, then the seat, the list and the level of the structure are adjusted, and a cement is then injected below the structure.

3. Process according to Claim 1, characterised in that, to sink the structure (1) to the bottom, it is first ballasted with a quantity of ballast just sufficient for the lower part of the structure to reach the immediate proximity of the sea or river bottom, the position and orientation of the structure on the bottom are then adjusted using the sunken caisson (2, 2') as a fixed point, the structure is ballasted to give it an apparent low weight by an additional quantity of ballast just sufficient to sink it to the bottom, the seat, the list and the level of the structure are then adjusted, and a cement is then injected below the structure.

4. Process according to Claim 2 or 3, characterised in that, after the cement has set, an additional ballasting to the structure (1) is carried out finally to sink it and to keep it definitively in position by gravity.

5. Process according to any of Claims 2 to 4, characterised in that, after the cement has set, the structure (1) is anchored to the bottom to keep it definitively in position.

6. Process according to any of Claims 1 to 5, characterised in that, after the said structure (1) has been sunk to the bottom with a precise orientation and at a precise position, the caisson (2,2') is refloated, separated from the structure (1) and reused to position another structure.

7. Process according to any of Claims 1 to 5, in which the prefabricated structure (1) is a foundation intended to support a non-floating superstructure (18-22) of large height, characterised in that it consists in pre-fabricating the superstructure (18-22) on shore, mounting the pre-fabricated superstructure on the floating caisson (2,2') by means of a provisional support structure (23) and towing to the desired site the unit formed by the floating caisson (2, 2'), the superstructure (18-22) and the foundation (1) if the caisson (2, 2') has already been positioned around the said foundation, and in that, after the foundation (1) has been sunk to the bottom with a precise orientation and at a precise position and after its seat, its list and its level have been adjusted, the ciasson (2, 2') is refloated to a slight extent by removing ballast so as to raise it slightly above the bottom, the position and orientation of the caisson (2, 2') supporting the superstructure (18-22) are then adjusted using the sunken foundation (1) as a fixed point, the caisson (2, 2') is then resunk to the bottom by ballasting, the level of the superstructure (18-22) is then adjusted precisely by using the sunken caisson (2, 2') as a fixed point, so that the superstructure has a position, an orientation and a level which are appropriate with respect to the foundation (1) and, where appropriate, also with respect to other superstructures already installed, the superstructure (18-22) is then reconnected to the foundation (1), the load of the superstructure is transferred and the provisional support structure (23) is detached from the superstructure (18-22) and removed from the caisson (2, 2').

8. Process according to Claim 7, characterised in that, after removing the provisional support structure (23), the caisson (2, 2') is refloated, separated from the foundation (1) and reused to position another foundation.

9. Process according to Claim 7, characterised in that, after the caisson (2,2') has been resunk, it is ballasted further and left in position to serve as a protection against shocks for the foundation (1) in the event of collision with a ship.
